# EUROPÄISCHE PATENTSCHRIFT

(11) **EP 1 057 194 B1**
(45) Veröffentlichungstag und Bekanntmachung des Hinweises auf die Patenterteilung: **28.08.2002**
(21) Anmeldenummer: 97953651.3
(22) Anmeldetag: 18.12.1997
(51) Int. Cl.: H01H 3/14, E05F 15/00

(54) **ELEKTRISCHE SCHALTEINRICHTUNG MIT RUHESTROMÜBERWACHUNG**
ELECTRIC SWITCHING DEVICE WITH CLOSED-CIRCUIT PROTECTION
DISPOSITIF DE COMMUTATION ELECTRIQUE AVEC SURVEILLANCE DE COURANT DE REPOS

(43) Veröffentlichungstag der Anmeldung: 06.12.2000
(73) Patentinhaber: Haake, André, 46354 Südlohn (DE); Haake, Oliver, 46354 Südlohn (DE); Haake, Patrick, 46354 Südlohn (DE)
(72) Erfinder: Haake, André, 46354 Südlohn (DE); Haake, Oliver, 46354 Südlohn (DE); Haake, Patrick, 46354 Südlohn (DE)
(74) Vertreter: Habbel, Hans-Georg, Dipl.-Ing.
(86) Internationale Anmeldenummer: DE9702976
(87) Internationale Veröffentlichungsnummer: WO99033077

(56) Entgegenhaltungen:
- EP-A- 0 234 523
- FR-A- 2 135 922

## Beschreibung

Die Erfindung bezieht sich auf eine elektrische Schalteinrichtung gemäß dem Oberbegriff des Hauptanspruches.

Derartige elektrische Schalteinrichtungen sind z. B. in der EP 234 523 B1 beschrieben und zwar im Zusammenhang mit einer Schließkantensicherung Derartige Schließkantensicherungssysteme sind für den Einsatz an motorisch betriebenen Türen und Toren in Gebäuden und öffentlichen Verkehrsmitteln verfahrbaren Regalen und an Schutzeinrichtungen für Maschinen vorgesehen In der eigentlichen Schaltleiste fließt ein Ruhestrom der von einer Auswerteeinheit überwacht wird. Die Kontaktgabe erfolgt durch die Unterbrechung des Ruhestromes Nach Entlastung tritt eine automatische Rücksteliung zur Schließung des Ruhestromkreises ein.

Die sogenannte Auswerteeinheit - oder auch Relaissicherheitskombination genannt - ist im Stand der Technik ebenfalls in vielfältiger Form bekannt und überwacht sich ständig selbst im Ruhestromprinzip. Fehler, wie Kurzschluß-Kabelbruch-Profilunterbrechungen und Falschanschluß führen zum Abschalten der Lastschaltkreise Im Stand der Technik sind derartige Auswertegeräte mit der Fachbezeichnung "Relais-Sicherheitskombination" bezeichnet.

Bei diesen bekannten Anordnungen liegt der Nachteil vor, daß ein einseitiger Erdschluß nicht erkannt wird, da die Einrichtung weiterhin funktionsfähig bleibt.

Der Erfindung liegt die Aufgabe zugrunde, eine Leitungsüberwachung zu schaffen die sowohl einen einfachen Erdschluß aufzeigt wie auch bei Kurzschluß entsprechend reagiert.

Diese der Erfindung zugrundeliegende Aufgabe wird durch die Merkmale des kennzeichnenden Teiles des Hauptanspruches gelöst, d. h. dadurch, daß die elektrische Zuleitung des Ruhestromkreises zum Signalgeber mit einem leitenden Sicherheitsschirm ummantelt ist, der an den Schutzleiteranschluß der Relaissicherheitskombination anschließt, wobei der Sekundärstromkreis des Transformators in der Relaissicherheitskombination einseitig mit dem Sicherheitsschirm verbunden ist.

Wird eine solche Anordnung in Verbindung mit einer Schließkantensicherung eingesetzt, tritt schon bei Erdschluß der Zuleitung des Ruhestromkreises ein Steuersignal auf, das ein Abschalten der Laststromkreise bewirkt.

Zur Verdeutlichung der Erfindung wird in der Anlage ein Blockschaltbild einer im Stand der Technik bekannten Relaissicherheitskombination Typ: "BN 5983" beigefügt, wobei in dieses Blockschaltbild die erfindungsgemäße Schirmung zusätzlich eingezeichnet ist.

In der Zeichnung ist mit 1 die Schaltleiste und mit 6 die Befestigungsleiste für die Schaltleiste 1 dargestellt, wobei üblicherweise die Befestigungsleiste 6 aus Metall besteht. In die Schaltleiste 1 liegt oberhalb der Befestigungsleiste 6 der eigentliche Leiter 3, so wie im Stand der Technik bekannt.

Erfindungsgemäß ist dieser Leiter 3 mit einer Sicherheitsschirmung 5 umgeben, die gemäß der Zeichnung an den Schutzleiteranschluß PE(-) der Relaissicherheitskombination 2 angeschlossen ist, so daß dadurch schon bei Erdschluß der Zuleitung des Ruhestromkreises ein Abschalten der Laststromkreise bewirkt wird.

## Patentansprüche

1. Elektrische Schalteinrichtung mit einem Signalgeber, z. B. einer Schaltleiste, die bei Unterbrechung eines Ruhestromkreises zu einer Schaltfunktion führt, wobei in den Ruhestromkreis eine Relaissicherheitskombination (2) eingeschaltet ist, **dadurch gekennzeichnet, daß** die elektrische Zuleitung (3) des Ruhestromkreises zur Schaltleiste (1) mit einem leitenden Sicherheitsschirm (5) ummantelt ist, der an den Schutzleiteranschluß (PE(-)) der Relaissicherheitskombination (2) angeschlossen ist, wobei der Sekundarstromkreis des Transformators in der Relaissicherheitskombination einseitig mit dem Sicherheitsschirm verbunden ist.

2. Elektrische Schalteinrichtung nach Anspruch 1, **dadurch gekennzeichnet, daß** der Signalgeber als Schaltleiste (1) fur eine Schließkantensicherung ausgebildet ist.

## Claims

1. An electrical switching device having a signal transmitter, for example a switching strip, which results in a switching operation when a closed circuit is interrupted, wherein a safety relay combination (2) is connected into the closed circuit, **characterised in that** the electrical feed line (3) of the closed circuit to the switching strip (1) is sheathed with a conducting safety screen (5), which is connected to the protective conductor connection (PE(-)) of the safety relay comination (2), wherein one side of the secondary circuit of the transformer in the safety relay combination is connected to the safety screen.

2. An electrical switching device according to claim 1, **characterised in that** the signal transmitter is constructed as a switching strip (1) for a closing edge safety device.

## Revendications

1. Commutateur électrique avec un capteur de signaux, par exemple une barre de commutation, qui conduit à une fonction de commutation en cas d'interruption d'un circuit à courant permanent, une combinaison de sécurité à relais (2) étant intégrée dans le circuit à courant permanent, **caractérisé en ce que** la ligne électrique (3) du circuit à courant permanent qui arrive à la barre de commutation (1) est entourées d'un blindage de sécurité conducteur (5), qui est raccordeé au point de branchement du conducteur de protection (PE(-)) de la combinaison de sécurité à relais (2), le circuit de courant secondaire d'un transformateur étant relié unilatéralement avec les blindages de sécurité dans la combinaison de sécurité à relais.

2. Commutateur électrique selon la revendication 1, **caractérisé en ce que** la capteur de signaux est réalisé en tant que barre de commutation (1) pour une protection des bords qui se touchent à la fermeture.
